# FASCICULE DE BREVET EUROPEEN

(11) **EP 0 061 405 B1**
(45) Date de publication et mention de la délivrance du brevet: **19.06.1985**
(21) Numéro de dépôt: 82400513.6
(22) Date de dépôt: 22.03.1982
(51) Int. Cl.: F04B 17/00

(54) **Pompe hydraulique à piston à course variable et générateur faisant application de la pompe**
Hydraulische Pumpe mit variablem Hub und Druckflüssigkeitserzeuger, der eine solche Pumpe verwendet
Hydraulic pistion pump with a variable stroke, and pressure-fluid generator using such a pump

(30) Priorité: 23.03.1981 FR 8105770
(43) Date de publication de la demande: 29.09.1982
(73) Titulaire: AIRMACHINES, F-75008 Paris (FR); POCLAIN HYDRAULICS Société Anonyme de droit français, 60410 Verberie (FR)
(72) Inventeur: Moiroux, Auguste, F-69000 Ecully (FR); Bouvier, Maurice, F-69100 Villeurbanne (FR)
(74) Mandataire: Descourtieux, Philippe

## Description

On connaît déjà de nombreux types de pompes hydrauliques à piston, à double effet, comportant essentiellement un cylindre dans lequel évolue un piston dont la tige est attelée à un organe moteur. Le piston définit dans le cylindre deux chambres et chacune d'elles est munie d'un clapet d'aspiration disposé sur une canalisation d'alimentation reliée à un réservoir de fluide hydraulique et d'un clapet de refoulement débouchant sur une canalisation de refoulement reliée aux appareils utilisateurs de fluide sous pression.

On connaît d'autre par des moteurs à combustion interne, dits à piston libre, dont la puissance utile est réglée par la course de piston. De tels moteurs comportent essentiellement une chambre de combustion dans laquelle sont introduits un combustible liquide ou gazeux et un comburant, suivant des cycles convenables.

Dans certains de ces moteurs, une zone appropriée du piston évolue dans une cylindre et y définit deux chambres. La première, dite chambre de pompage, est susceptible d'être mise en communication avec l'atmosphère en vue de son remplissage par l'air; ce dernier est ensuite partiellement refoulé dans la chambre de combustion pour y assurer le rôle du comburant. La deuxième chambre, dite chambre-matelas, également susceptible d'être alimentée en air atmosphérique, constitue un élément élastique repoussant le piston du moteur et assurant ainsi la compression du mélange combustible- comburant avant son explosion. On sait que l'un des principaux avantages de ce genre de moteurs est d'éviter la nécessité d'une liaison mécanique du piston avec le carter fixe tout en permettant une sécurité élevée vis-à-vis des risques présentés par le piston libre.

Il est apparu intéressent de chercher à entraîner une pompe hydraulique par un moteur du type sommairement rappelé ci-dessus, pour constituer un générateur de fluide hydraulique sous pression, capable de fournir un débit de fluide automatiquement adapté à la demande des appareils utilisateurs. Il convenait toutefois de résoudre les difficultés présentées par l'utilisation d'une pompe dont la course de travail, fonction de la puissance demandée, doit être compatible avec la course de l'organe moteur, dépendant elle-même de la puissance qu'il fournit.

L'invention a donc tout d'abord pour objet une pompe hydraulique à double effet dont l'entraînement du piston est susceptible d'être assuré par un organe moteur à course variable. Dans une pompe de ce type, le débit fourni est bien entendu fonction des courses aller et retour du piston, tout au moins au voisinage de la charge maximale de la pompe et plus précisément jusqu'à environ 60% de cette charge maximale. En dessous de cette charge, on constate qu'il devient en général impossible d'adjuster la course de l'organe moteur. On a déjà proposé à cet égard de limiter le débit de refoulement par l'introduction temporaire de pertes de charge (laminage) mais une telle solution présente le grave inconvénient de provoquer une perte d'énergie se traduisant en pratique par une diminution importante de la pression de refoulement. Il convenait donc de rechercher une pompe permettant, sans perte d'énergie, un rélage automatique du débit refoulé, depuis la charge nulle jusqu'à la charge maximale de la pompe.

Selon l'invention, la tige de piston de la pompe est prolongée au-delà du piston et évolue, à l'extérieur du cylindre, dans une capacité à volume variable ménagée dans le corps de la pompe, communiquant avec l'organe de commande d'un dispositif de by-pass mettant en communication les deux chambres du cylindre de la pompe.

Ce dispositif de by-pass peut être réalisé de diverses façons, mais, selon une caractéristique avantageuse de l'invention, il est constitué par un tiroir évoluant devant deux orifices communiquant respectivement avec chacune des chambres du cylindre, ce tiroir étant soumis, contre l'action d'un ressort réglable (en fonction du débit demandé à la pompe), à l'action de la pression régnant dans la capacité à volume variable.

Une autre difficulté rencontrée dans ce type de pompe résulte de l'allure pulsatoire de la pression due au mouvement alternatif du piston. En général, une pression pulsatoire n-est pas favorable au bon fonctionnement des appareils utilisateurs et il convenait donc d'amortir les pulsations dans toute la mesure du possible. A cet effet, la pompe selon l'invention peut comporter sur la canalisation de refoulement un accumulateur de fluide situé en aval des clapets de refoulement de chacune des chambres. @ (en bas de page)

Le corollaire de la difficulté précédente est que le débit aspiré par la pompe est lui-même pulsatoire. On prévoit donc de disposer, en amont des clapets d'aspiration de chacune des chambres, un accumulateur de fluide@ et d'alimenter cecdernier par une pompe de gavage entraînée elle-même par un moteur auxiliaire. Le refoulement de la-pompe de gavage sera en outre avantageusement relié à la capacité à volume variable mentionnée plus haut de façon à compenser les éventuelles fuites se produisant lors du fonctionnement du dispositif de by-pass commandé par ladite capacité.

Une des principales applications de la pompe hydraulique qui vient d'être sommairement décrite est, comme an l'a déjà indiqué, son utilisation avec un moteur à piston libre pour constituer un générateur autonome de puissance hydraulique.

L'invention s'étend également à cette applica-
@ Un tel accumulateur a déjà été proposé par le brevet DE-A-2 648 958 GB-A-1 332 799 et US-A-4097 198, et on en connait les avantages.
@tel que ceux décrits par les brevets antérieurs précités,

tion particulière et vise notamment un générateur de fluide hydraulique sous pression comportant un moteur à piston libre, connu en soi, cependant que le piston de la pompe hydraulique, du type précédemment décrit, est attelé au piston du moteur et disposé coaxialement à celui-ci pour constituer avec lui un équipage mobile monobloc n'ayant aucune liaison mécanique avec l'extérieur. On conserve ainsi les avantages du moteur à piston libre évoqués plus haut.

L'invention prévoit cependant, dans le cas d'une tel générateur, de réaliser de façon avantageuse le moteur auxiliaire de la pompe de gavage de la pompe hydraulique. Un tel moteur auxiliaire est entraîne par l'air sous pression existant dans la chambre-matelas du moteur à piston libre. De référence, le moteur auxiliaire sera lui-même un moteur à piston à simple effet dont le piston est soumis, contre l'action d'un ressort de rappel, à l'action de la pression régnant dans la chambre matelas.

L'invention sera mieux comprise et ses advantages, ainsi qui diverses autres caractéristiques apparaîtront au cours de la description qui va suivre, en référence aux dessins annexés d'un mode de réalisation avantageux, donné uniquement à titre d'exemple.

Sur les dessins:
- la figure 1 est une coupe longitudinale d'un générateur de fluide hydraulique sous pression conforme à l'invention;
- la figure 1a est un vue analogue à la fig. 1 d'une variante de réalisation, limitée à la région du piston du moteur à combustion interne;
- la figure 2 est une coupe suivant II-II de la figure 1;
- la figure 3 est une coupe suivant III-III de la figure 1;
-la figure 4 est une coupe suivant IV-IV de la figure 1;
- la figure 5 est une coupe suivant V-V de la figure 3;
- la figure 6 est un diagramme représentant le débit instantané Q de la pompe hydraulique, en fonction du temps T dans le cas.d'une débit moyen A voisin du débit maximal;
la figure 7 est un diagramme analogue à celui de la figure 6, dans le cas d'un débit moyen partiel B;
- la figure 8 est une vue analogue à la figure 1 d'un mode avantageux de réalisation, avec arrachement partiel dans la région du moteur à combustion interne; et
les figures 9a et 9b sont des demi-coupes suivant IXa-IXa et IXb-IXb de la figure ⁻8.

Si l'on de reporte à la figure 1, on voit qu'un générateur selon l'invention comporte essentiellement un moteur à piston libre désigné par la référence générale 1 et une pompe hydraulique désignée par la référence générale 2.

Le moteur 1 est constitué, ainsi qu'on le sait, par une chambre de combustion 3 dans laquelle évolue un piston 4. Dans l'exemple représenté, le moteur est du type Diesel à deux temps. Le piston 4 présente à son extrémité opposée à la chambre de combustion une portion annulaire 5 évoluant dans un cylindre 6 et délimitant d'une part, un chambre 7, dite de pompage, et, d'autre part, une chambre 8, dite chambre-matelas. Des clapets 9 permettent la mise en communication de la chambre 7 avec l'atmosphère, cependant que des clapets 10 ouvrent sur des conduits 11 communiquant avec la chambre de combustion, lorsque le piston 4 dégage les lumières correspondantes. Un conduit 13 schématiquement représenté et muni d'une clapet 13 permet le remplissage de la chambre-metelas 8 à partir de l'air contenu dans la chambre de pompage 7, notamment pour compenser les fuites d'air survenant dans cette chambre-matelas au cours du fonctionnement.

Sans décrire en détail le fonctionnement connu d'un tel moteur, on rappellera simplement qu'après l'explosion du mélange combustile- comburant dans la chambre de combustion 3, le piston 4 est repoussé jusqu'à dégager les lumières de balayage des conduits 11. Dans le même temps sa portion annulaire 5 comprime l'air contenu dans la chambre-matelas 8. L'énergie élastique ainsi emmagasinée servira à faire revenir le piston 4 à l'intérier de la chambre de combustion pour y comprimer le mélange préalablement introduit en vue d'une novelle explosion.

La pompe hydraulique 2, qui est entraînée par le moteur 1, est constituée par un corps 14, fixé au corps du moteur, dans lequel est ménagé un cylindre 15, de préférence. coaxial au cylindre 6 du moteur et à sa chambre de combustion 3. De préférence également, le cylindre 15 est constitué par une chemise rapportée, montée dans l'alésage 14a du corps 14.

Le piston 16 et la pompe est attelé au piston 4 du moteur ay moyen d'une tige de piston 17, coaxiale à ce dernier et constituant avec lui un ensemble monobloc. Le piston 16 définit ainsi dans le cylindre 15 deux chambres 18 et 19, chacune d'elles étant munie d'au moins un clapet d'aspiration 20 et d'un clapet de refoulement 21.

Deux bagues d'étanchéité 25set 25a ferment les chambres 18 et 19 et assurent en outre l'immobilisation du cylindre 15 dans le sens axial, tout en permettant le passage du la tige de piston 17 dans des conditions que l'on précisera encore plus loin.

Sur la figure 2, on voit les clapets d'aspiration 20 débouchant dans la chambre 18 et alimentés par des conduits 22. Les clapets d'aspiration correspondant à la chambre 19 sont disposés de façon analogue au voisinage du clapet de refoulement 21 correspondant à cette chambre.

Bien que la figure 1 représente un moteur 1 dont le piston 4 reçoit la tige 17 du piston 16 de la pompe sur sa face opposée à la chambre de combustion, on a représenté sur la figure 1a une variante de réalisation qui permet de réduire l'encombrement longitudinal du générateur.

A cet effet, la face du piston 4 opposée à la chambre de combustion est ouverte et permet à ce dernier de coiffer, au moins en partie, le corps 14 de la pompe, lorsque l'équipage mobile se trouve dans la position représentée sur la figure 1. La chambre-matelas 8 s'étend alors partiellement à l'intérieur du piston 4, cependant que la tige 17 du piston 16 de la pompe hydraulique est attelée au piston 4 sur sa face limitant la chambre de combustion.

Du côté opposé au piston 16, la tige de piston 17 est prolongée par une tige 23 coaxiale qui évolue à l'extérieur de la chambre 19 dans une capacité 24 ménagée dans une pièce 14b fixée au corps 14 de la pompe. La bague d'étanchéité 25 traversée par la tige 23 évite toute communication entre la chambre 19 et la capacité 24. Pour des raison qui apparaîtront plus loin, la capacite 24 doit présenter un volume variable. A cet effet un accumulateur 26 communique par un conduit 27 avec la capacité 24. Il est constitué par un piston 28 évoluant dans une chambre cylindrique et soumis à l'action d'un ressort 29.

Les deux chambres 18 et 19 de la pompe peuvent être mises en communication par un dispositif de by-pass que l'on va décrire maintenant. Les conduits 30 et 31 communiquant respectivement avec les chambres 18 et 19 débouchent dans un distributeur à tiroir 32. Dans sa position de repos, représentée sur la figure 1, la gorge 33 du tiroir 32 assure la communication des conduits 30 et 31. Le tiroir 32 est cependant attelé à un piston 34 soumis à l'action d'un ressort 35 et venant au repos en appui sur le corps 14 de la pompe par son épaulement 34a. Une tige de commande 36, susceptible d'être attelée à un organe d'utilisation, est montée coulissante dans la pièce 14b du corps de la pompe et permet le réglage de la force de tarage du ressort 35. Effin, une chambre 37, ménagée dans le corps de la pompe et dont l'une des parois est constituée par le piston 34, communique avec la capacité 24 par un conduit 38.

Il convenient maintenant de revenir sur les dispositifs prévus aussi bien pour l'alimentation de la pompe 2 en fluide hydraulique que pour le refoulement de ce fluide, en vue notamment de remédier aux inconvénients, mentionnés plus haut, qui peuvent résulter d'une alimentation et d'un refoulement pulsatoires.

A cet effet, on a tout d'abord prévu à partir de l'orifice d'alimentation 39 relié à un réservoir de fluide, une pompe, dite de gavage, désignée par le référence générale 40 et au moins aun accumulateur 41 (figures 3 et 5) de régularisation de la pressure de refoulement de cette pompe de gavage.

La pompe de gavage est constituée par un piston 42 évoluant dans une chambre cylindrique 43 dont l'une des parois, constituée essentiellement par une plaque 43a, comporte un clapet d'aspiration 44 relié à l'orifice d'alimentation 39. D'autre part, des clapets de refoulement 45 permettant la communication de la chambre 43 avec une chambre 46, elle-même reliée aux conduits d'alimentation 22 par l'intermédiaire d'un conduit 47 (figure 3). En dérivation sur le conduit 47 est disposé l'accumulateur 41 comportant un piston 48 évoluant dans une chambre 49 et soumis à l'action d'un ressort 50.

La pompe de gavage 40, ou plus précisément sa chambre de refoulement 46, est d'autre part reliée par un conduit 24a, équipé d'un clapet de non- retour 24b (représentés schématiquement par un trait ponctué sur la figure 3), à la capacité à volume variable 24, de façon à compenser les fruites éventuelles de cette dernière.

Le piston 42 de la pompe de gavage est entraîne par un moteur auxiliaire désigné par le référence générale 51. Dans l'exemple représenté sur la figure 1, ce moteur comporte un piston 52 attelé au piston 42 au moyen d'une tige 53 et évoluant dans une chambre 54 contre l'action d'un ressort 55 qui prend appui sur une bague 56 fixée au corps de la pompe. Dans sa position de repos représentée sur la figure 1, le piston 52 prend également appui sur le corps du moteur 1. La chambre 54 dont l'une des parois est constituée par le piston 52 est en communication par un conduit 57 avec la chambre-matelas 8 du moteur 1.

En ce qui concerne le refoulement de la pompe hydraulique 2, des conduits 58 recueillent le fluide ayant traversé les clapets 21 et sont reliés à un conduit principal 59 de refoulement destiné à être mis en communication avec les appareils utilisateurs. Sur le conduit 59 est disposé en dérivation un accumulateur 60, qui, dans l'exemple représenté, est du type à membrane.

Avant d'exposer le fonctionnement de la pompe qui vient d'être décrite en référence aux figures 1 à 5, il convient de souligner certaines particularités du mode de réalisation avantageux représentées sur les figures 8 et 9. Sur ces figures, on a utilisé les mêmes repères qui ceux déjà utilisés sur les figures 1 à 7 pour désigner les mêmes organes. Quelques repères supplémentaires seront cependant utilisés à partir du nombre 100.

Les particularités de la réalisation des figures 8 et 9 concernent essentiellement la structure du corps de la pompe hydraulique 2, ainsi que la constitution de la pompe de gavage 40 et de son accumulateur unique 41, ces deux derniers organes étant disposés coaxialement à la tige 17. Cette disposition permet en effet de diminuer l'encombrement du générateur.

Sur la majeure partie de sa longueur, le cylindre 15 de la pompe présente un diamètre extérieur inférieure à celui de l'alésage 14a du corps 14 de la pompe. Il comporte à son extrémité gauche (côté moteur) des orifices 115, de sorte que la chambre 18 débouche dans l'espace annulaire 118 situé entre l'alésage 14a et le cylindre 15. Toutefois, à son extrémité opposée aux orifices 115, le cylindre 15 comporte une portion 115a dont le diamètre extérieur est identique au diamètre intérieur de l'alésage 14a: l'espace annulaire 118 peut ainsi être isolé de façon étanche de la chambre 19. Grâce à cet agencement, les clapets d'aspiration 20 et de refoulement 21 correspondant à la chambre 18 peuvent être regroupés au voisinage de ceux correspondent à la chambre 19.

Cett disposition permet de dégager la partie gauche (côté moteur) de la pompe 2 pour y placer la pompe de gavage 40 et l'accumulateur 41 dans des conditions que l'on précisera plus loin.

Il faut cependant noter que, dans la variante ic décrite, l'action du ressort 35 sur le tiroir 32 s'exerce de la gaughe vers la droite de la figure 8 grâce au levier 135. Ainsi, dans sa position de repos visible sur la figure 8, le tiroir 32 assure pas sa gorge 33, la communication entre les conduits 30 et 31, cependant que le piston 34 disposé à son extrémité opposée au levier 135 prend appui directement par son épaulement 34a sur l'épaulement 114b e la pièce 14b fixée au corps 14 de la pompe. De même que dans le réalisation précédemment décrite, le fluide contenu dans la capacité 24 et l'accumulateur 26 peut agir sur le piston 34 dans le sens opposé à l'action du ressort 35.

La pompe de gavage 40 visible sur la figure 8 présente une constitution sensiblement différente de cell décrite précédemment, tout en comportant les mêmes organes essentiels.

Autour du corps de pompe 14 est prévu un carter 114 fixé au moteur 1 et présentant un alésage central 114a, coaxial à la tige 17. Une plaque annulaire 43a est fixée dans l'espace situé entre le corps 14 et le carter 114. Du côte du moteur 1, la plaque 43a définit une chambre annulaire 43 dans laquelle évolue le piston 42 de la pompe de gavage. La face 152 du piston 42 située du côté du moteur 1 ferme la chambre-matelas 8 et constituera ainsi le piston 52 du moteur 51 de la pompe de gavage. On peut encore dire que le piston 42 de la pompe de gavage et le piston 52 du moteur 51 constituent un ensemble monobloc. Un jonc 101 limite le déplacement axial du piston 42-52 sous l'action du ressort 55 prenant appui sur la plaque 43a.

Du côté de la chambre 43, la plaque 43a porte un clapet annulaire d'aspiration 44 relié à l'orifice d'alimentation 39. De l'autre côté, la plaque 43a porte un clapet annulaire de refoulement 45 permettant la communication de la chambre 43 avec une chambre 46, ellemême reliée aux clapets d'aspiration 20 de là pompe 2 par les conduits 47 (ménagés dans le carter 114) et 22 représentés schématiquement sur la figure 8.

La chambre 46 est fermée par le piston annulaire 48 de l'amortisseur 41, ce piston 48 étant soumis à l'action du ressort 50 prenant appui sur le corps 14 de la pompe 2.

Ainsi que l'homme de l'art s'en est déjà rendu compte, la disposition annulaire de la pompe de gavage 40 et de son accumulateur 41 permet de supprimer de nombreux espaces morts, tels que le conduit 57 et la chambre 54 du moteur 51, ainsi que la chambre 49 de l'amortisseur 41 qui est ici confondue avec la chambre 46. De plus, les conduits 47 et 22 peuvent être plus courts et moins nombreux que dans la réalisation selon les figures 1 à 5.

Enfin, il est évident que le conduit 24a et son clapet 24b dont les rôles ont été expliqués plus haut, seront ménagés dans le carter 114 puis dans le corps 14 de la pompe, bien qu'ils aient été représentés schématiquement en trait ponctué sur la figure 8.

Le fonctionnement de la pompe 2 s'effectue alors de la façon suivante, quel que soit le mode de réalisation.

Dans ce qui suit, on désignera par "course aller" de l'équipage mobile piston 4-tige 17-piston 16-tige 23 son déplacement sous l'effet d'une explosion dans la chambre de combustion 3. Sur la figure 1 et sur la figure 8, cedéplacement s'effectue de gauche à droite. La "course retour" désignera le déplacement dans le sens inverse de l'équipage mobile.

On supposera tout d'abord que la pompe 2 fournit son débit maximal, c'est-à-dire que la tige de commande 36 se trouve dans la position représentée aux dessins, correspondant à la force minimale de tarage du ressort 35. Dans ces conditions, la pression minimale dans la capacité 24 est suffisante pour repousser complètement le piston 34 contre l'action du ressort 35, l'épaulement 34a venant alors en appui sur la butée 14c. Le tiroir 32 est ainsi maintenu dans sa position s'obturation de la communication entre les conduits 30 et 31.

Pendant la "course aller" de l'équipage mobile le volume de la chambre 18 augmente et se remplit de fluide en provenance notamment du ou des accumulateurs 41 à travers le ou les clapets d'aspiration 20. Au contraire le volume de la chambre 19 diminue et le fluide qu'elle contient est refoulé, à travers le clapet 21 correspondant, vers l'accumulateur 60 et de là vers le conduit d'évacuation 59.

Dès opérations analogues se produisent pendant la "course retour" de l'équipage mobile, les rôles respectifs des chambres 18 et 19 étant inversés.

On voit sur la figure 6 la représentation graphique de débit instantané Q de la pompe 2 (c'est-à-dire de la quantité de liquide refoulé par unité de temps) en fonction du temps. Grâce à la présence de l'accumulateur 60, le débit moyen représenté par la ligne A en trait ponctué est à peu près constant malgré les variations importantes de débit instantané, d'une part pendant une course de l'équipage mobile, d'autre part entre la "course aller" et la "course retour".

Il est connu, en effet, que, dans un moteur du type de celui-qui a été décrit plus haut, la "course aller" s'effectue à une vitesse plus grande que la "course retour".

Si l'on suppose maintenant que les appareils d'utilisation ne réclament qu'un débit inférieur au débit maximal, la pression de refoulement augmentera provoquant ainsi une diminution de la longueur des "courses aller et retour" de l'équipage mobile, la puissance du moteur 1 étant maintenue pratiquement constante par sa propre régulation. Toutefois, comme on l'a indiqué plus haut, l'ajustement automatique du débit de la pompe en fonction de la demande n'est possible que sur une certaine plage de charge comprise entre la charge maximale et environ 60% de cette dernière.

Si le débit exigé par les appareils utilisateurs continue à diminuer, une commande appropriée agit sur la tige 36 pour comprimer le ressort 35. La pression minimale de la capacité 24 n'est alors plus suffisante pour maintenir en permanence le piston 34 contre wa butée 14c.

Au début de la "course aller" la pression dans la capacité 24 est voisine de la pression minimale. Le ressort 35 maintient donc le piston 34 et le tiroir 32 dans la position représentée sur la figure 1 on sur la figure 8, permettant ainsi une communication entre les deux chambres 18 et 19. Le fluide refoulé de la chambre 19 passe directement dans la chambre 18 par les conduits 31 et 30. Le débit instanté refoulé par la pompe est alors nul ainsi qu'on le voit sur la figure 7.

Cette situation se poursuivra jusqu'à ce que la pression augmente dans la capacité 24, par suite de l'enfoncement de la tige 23, jusqu'à une valeur suffisante pour repousser le piston 34 contre le ressort 35. Le tiroir 32 ferme alors la communication entre les chambres 18 et 19, de sorte que le fonctionnement normal de la pompe reprend. Le débit instantané retrouve la valeur qu'il avait lors du fonctionnement à débit maximal (figure 6), et décroît jusqu'à la fin de la "course aller".

Au début de la "course retour", la pression dans la capacité 24 est encore suffisamment élevée grâce à l'accumulateur 26, pour maintenir le tiroir 32 dans sa position d'obturation des conduits 30 et 31. Le fluide contenu dans la chambre 18 est refoulé vers l'accumulateur 60 et la conduite générale 59. Lorsque la pression dans la capacité 24 aura suffisamment diminué, par suite du retrait de la tige 23, le ressort 35 ramènera le tiroir 32 dans la position de la figure 1 ou de la figure 8. Le fluide refoulé de la chambre 18 passera directement dans la chambre 19 et le débit instantané de la pompe sera à nouveau nul. Cette situation se poursuivra jusqu'à la fin de la "course retour" et en nouveau cycle recommencera.

On comprend facilement que le débit partiel moyen B (figure 7) de la pompe peut être réglé à toute valeur désirée, grâce au réglage de la compression du ressort 35 par la tige de commande 36. Si la force du ressort 35 est suffisante pour maintenir en permanence, quelle que soit la pression dans la capacité 24, le tiroir 32 dans la position représentée sur la figure 1, le débit moyen de la pompe sera nul. La régulation propre du moteur 1 agit alors sur celui-ci pour maintenir sa puissance à une valeur minimale, aucune perte d'énergie n'étant ainsi enregistrée.

Il faut d'autre part souligner que l'accumulateur 60 est dimensionné de façon telle que sa capacité permet d'absorber puis de restituer le fluide refoulé des chambres 18 et 19, quelles que soient les variations du débit instanté, dues au fonctionnement aussi bien à débit moyen maximal qu'à débit moyen partiel.

On indiquera maintenant les conditions de fonctionnement de la pompe de gavage 40 et des divers organes qui lui sont associés pour assurer une alimentation convenable de la pompe en fluide hydraulique.

A chaque "course aller" de l'équipage mobile, la pression d'air dans la chambre-matelas 8 augmente et agit sur le piston 52 qu'elle repousse contre l'action du ressort 55.

Le fluide contenu dans la chambre 42 est alors refoulé par les clapets 45 vers la chambre 46 et, de là, vers le ou les accumulateurs 41 et les clapets d'alimentation 20 par les conduits 47 et 22. Les clapets 20 ne s'ouvrent que dans la mesure où les chambres 18 et 19 ont besoin d'être remplies, ce que ne sera pas le cas pendant les phases de mise en communication de ces deux chambres par le tiroir 32.

Si le ou les accumulateurs 41 sont remplis de fluide, le piston 42 ne peut refouler vers eux le fluide de la chambre 43 et le piston 52 reste immobile. Aucun risque n'est cependant entraîné par cette situation puisque la commande du piston 52 est élastique et constituée par la pression d'air dans la chambre-matelas 8.

Le remplissage de la chambre 43 s'effectue à travers le clapet 44 par suite de la dépression créée par le retour du piston 42, à la position représentée sur la figure 1 ou à la figure 8, sous l'action du ressor 55.

## Revendications

1. Pompe hydraulique à double effet comportant un piston (16) évoluant suivant un mouvement rectiligne alternatif dans un cylindre (15) dont chaque chambre (18, 19) est munie d'un clapet d'aspiration (20) et d'un clapet de refoulement (21) l'entraînement de la tige (17) du piston (16) étant susceptible d'être assuré par un organe moteur à course variable caractérisée en ce que la tige (17) du piston (16) est prolongée (23) au'delà du piston de évolue, à l'extérieur du cylindre (15), dans une capacité à volume variable (24) ménagée dans le corps (14,14a) de la pompe, communiquant avec l'organe de commande (34, 36) d'un dispositif (32) de by-pass mettant en communication les deux chambres (18, 19) du cylindre (15).

2. Pompe hydraulique selon la revendication 1, caractérisée en ce que la capacité (24) à volume variable communique avec un accumulateur (26) de fluide.

3. Pompe hydraulique selon la revendication 1, caractérisée en ce que le dispositif de by-pass est constitué par un tiroir (32) évoluant devant deux orifices (30, 31) communiquant respectivement avec chacune des chambres (18, 19) du cylindre (15), ce tiroir étant soumis, contre l'effort d'une ressort réglable (35), à l'action de la pression régnant dans la capacité (24) à volume variable.

4. Pompe hydraulique selon la revendication 3, caractérisée en ce que la commande de débit de la pompe est attelée à l'organe de réglage (36) du ressort (35) du tiroir (32) et agit dans le sens d'une augmentation de la force du ressort pour provoquer une diminution du débit de la pompe.

5. Pompe hydraulique selon la revendication 1, caractérisée en ce qu'un accumulateur (60) du fluide refoulé par la pompe est disposé sur un conduit (59) de refoulement, an aval des clapets de refoulement (21), de chacune des chambres (18, 19).

6. Pompe hydraulique selon la revendication 1, caractérisée en ce qu'au moins un accumulateur de fluide (41) est disposé sur les conduits d'alimentation (47, 22) de chaque chambre (18, 19) en amount du clapet d'aspiration (20) correspondant auxdites chambres.

7. Pompe hydraulique selon l'une quelconque des revendications précédentes, caractérisée en ce qu'une pompe de gavage (40), entraînée par un moteur auxiliaire (51) et aspirant dans un réservoir de fluide, est reliée, par sa chambre de refoulement (46), d'une part a l'alimentation de chaque chambre (18, 19) en amont de son clapet, d'aspiration (20) et de l'accumulateur (41) correspondant, d'autre part à la capacité à volume variable (24).

8. Pompe hydraulique selon la revendication 7, caractérisée en ce que la pompe de gavage (40) comporte essentiellement un piston (42) mobile dans une chambre cylindrique (43) dont la face opposée à celle du piston (42) est équipée d'un clapet d'aspiration (44) communiquant avec le réservoir et d'un clapet de refoulement (45) communiquant avec sa canalisation de refoulement (47).

9. Pompe hydraulique selon la revendication 8, caractérisée en ce que le piston (42) et la chambre (43) de la pompe de gavage (40) sont constitués par des éléments annulaires disposés à l'intérieur d'un carter (114) autour d'une portion cylindrique du corps (14) de la pompe, de préférence coaxialement audit corps.

10. Générateur de fluide hydraulique sous pression, faisant application d'une pompe hydraulique selon l'une quelconque des revendications 1 à 9, comportant un moteur (1) à combustion interne dont le piston (4) est attelé au piston (16) de la pompe hydraulique (2), caractérisé en ce que le moteur (1) est du type à piston libre, connu en soi, et en ce que le piston (16) de la pompe hydraulique (2) est disposé coaxialement au piston (4) du moteur pour constituer avec lui un équipage mobile monobloc n'ayant aucune liaison mécanique avec l'extérieur.

11. Générateur selon la revendication 10, caractérisé en ce que le cylindre (15) de la pompe hydraulique s'étend au moins en partie a l'intérieur du piston creux (4) du moteur, et en ce que la tige de piston (17) de la pompe hydraulique est attelée au piston moteur sur la paroi de celui-ci définissant la chambre de combustion.

12. Générateur selon l'une quelconque des revendications 10 et 11, caractérisé en ce que le" piston (42) de la pompe de gavage (40) est attelé à un moteur auxiliaire (51) à piston à simple effet, lé piston (52) dudit moteur auxiliaire étant soumis à l'action de l'air comprimé de la chambre-matelas (8) du moteur (1).

13. Générateur selon la revendication 12, caractérisé en ce que le piston (52) du moteur auxiliaire (51) est soumis à l'action d'un ressort (55) tendant à le ramener dans la position de repos.

## Patentansprüche

1. Doppelwirkende Hydraulikpumpe mit einem sich gemäß einer geradlinigen Umkehrbewegung in einem Zylinder (15) hin- und herbewegenden Kolben (16), wobei jede Kammer (18, 19) des Zylinders (15) mit einem Ansaugventil (20) und mit einem Rückflußventil (21) versehen ist, wobei der Antrieb der Stange (17) des Kolbens (16) durch ein Motororgan mit veränderbarem Hub gewährleistbar ist, dadurch gekennzeichnet, daß die Stange (17) des Kolbens (16) über den Kolben hinaus verlängert (23) ist und sich außerhalb des Zylinders (15) in einem im Gehäuse (14, 14a) der Pumpe vergesehenen Raum (24) mit variablem Volumen hin- und herbewegt, welcher mit dem Steuerorgan (34, 36) einer die beiden Kammern (18, 19) des Zylinders (15) miteinander verbindenden Umgehungseinrichtung (32) kommuniziert.

2. Hydraulikpumpe nach Anspruch 1, dadurch gekennzeichnet, daß der Raum (24) mit variablem Volumen mit einem Fluidspeicher (26) kommuniziert.

3. Hydraulikpumpe nach Anspruch 1, dadurch gekennzeichnet, daß die Umgehungseinrichtung durch einen Schieber (32) gebildet ist, der vor zwei, jeweils mit einer der Kammer (18, 19) des Zylinders (15) kommunizierenden Öffnungen (30, 31) hin- und herbewegbar ist und gegen die Kraft einer einstellbaren Feder (35) der Wirkung des im Raum (24) mit variablem Volumen herrschenden Drucks unterworfen ist.

4. Hydraulikpumpe nach Anspruch 3, dadurch gekennzeichnet, daß die Steuerung der Durchflußmenge der Pumpe an das Regelorgan (36) der Feder (35) des Schiebers (32) angekuppelt ist und zwecks Verringerung der Durchflußmenge der Pumpe im Sinne einer Erhöhung der Federkraft wirkt.

5. Hydraulikpumpe nach Anspruch 1, dadurch gekennzeichnet, daß ein von der Pumpe beaufschlagter Fluidspeicher (60) an einer Rückflußleitung (59) stromabwärts von den Rückflußklappen (21) jeder Kammer (18, 19) angeordnet ist.

6. Hydraulikpumpe nach Anspruch 1, dadurch gekennzeichnet, daß mindestens ein Fluidakkumulator (41) an den Zuführungsleitungen (47, 22) jeder Kammer (18, 19) stromaufwärts von der entsprechenden Ansaugklappe (20) jeder Kammer angeordnet ist.

7. Hydraulikpumpe nach einem der vorhergehenden Ansprüche, dadurch gekennzeichnet, daß eine durch einen Hilfsmotor (51) angetriebene und in einen Fluidbehälter saugende Vorspeisungspumpe (40) über ihre Rückfluß- . kammer (46) einerseits mit der Zuführung jeder Kammer (18, 19) stromaufwärts ihrer Ansaugklappe (20) und des entsprechenden Akkumulators (41), anderseits mit dem Raum mit variablem Volumen (24) verbunden ist.

8. Hydraulikpumpe nach Anspruch 7, dadurch gekennzeichnet, daß die Vorspeisungspumpe (40) im wesentlichen einen Kolben (42) umfaßt, der in einer zylindrischen Kammer (43) beweglich ist, von der die der Seite des Kolbens (42) gegenüberliegende Seite mit einer mit dem Behälter kommunizierenden Ansaugklappe (44) und mit einer mit dem Rückflußleitungssystem (47) kommunizierenden Rückflußklappe (45) ausgestattet ist.

9. Hydraulikpumpe nach Anspruch 8, dadurch gekennzeichnet, daß der Kolben (42) und die Kammer (43) der Vorspeisungspumpe (40) durch ringförmige, im Inneren eines Kastens (114) um einen zylindrischen, vorzugsweise koaxial zum Pumpenkörper verlaufenden Teil des Körpers (14) der Pumpe angeordnete Elemente gebildet ist.

10. Generator für unter Druck befindliches Hydraulikfluid mit einer Hydraulikpumpe nach einem der Ansprüch 1 bis 9, welcher einen Verbrennungsmotor (1) umfaßt, dessen Kolben (4) an den Kolben (16) der Hydraulikpumpe (2) angekuppelt ist, dadurch gekennzeichnet, daß der Motor (1) des an sich bekannten Typs mit freifliegendem Kolben ist, und daß der Kolben (16) der Hydraulikpumpe (2) koaxial zum Kolben (4) des Motors angeordnet ist, um mit diesem ein bewegliches, einstückiges Gerät ohne mechanische Verbindung nach außen zu bilden.

11. Generator nach Anspruch 10, dadurch gekennzeichnet, daß sich der Zylinder (15) der Hydraulikpumpe zumindest zum Teil in das Innere des hohlen Zylinders (4) des Motors erstreckt, und daß die Stange des Kolbens (17) der Hydraulikpumpe am Motorkolben an der die Verbrennungskammer umgrenzenden Wand desselben angekuppelt ist.

12. Generator nach einem der Ansprüche 10 und 11, dadurch gekennzeichnet, daß der Kolben (42) der Vorspeisungspumpe (40) an einen Hilfsmotor (51) mit einfachwirkendem Kolben angekuppelt ist, wobei der Kolben (52) des Hilfsmotors der Wirkung der Druckluft der Dämpfungskammer (8) des Motors (1) unterworfen ist.

13. Generator nach Anspruch 12, dadurch gekennzeichnet, daß der Kolben (52) des Hilfsmotors (51) der Kraft einer Feder (55) unterworfen ist, welche ihn in Ruhestellung zu bringen trachtet.

## Claims

1. Double-acting hydraulic pump comprising a piston (16) moving with a reciprocal rectilinear movement inside a cylinder (15) of which each chamber (18, 19) is provided with a suction valve (20) and a delivery valve (21), the rod (17) of said piston (16) being designed to be driven by a variable-displacement driving member, characterized in that said piston rod (17) extends (23) beyond the piston and moves, outside the cylinder (15), within a space of variable volume (24), provided in the body (14, 14a) of the pump, which communicates, with a member (34, 36) controlling a by-pass device (32) creating a communication between the two chambers (18, 19) of the cylinder (15).

2. Hydraulic pump according to claim 1, characterized in that said space (24) of variable volume communicates with a fluid accumulator (26).

3. Hydraulic pump according to claim 1, characterized in that said by-pass device is constituted by a slide valve (32) moving in front of two orifices .(30, 31) communicating respectively with each one of the chambers (18, 19) of the cylinder (15), said slide valve being subjected, against the action of an adjustable spring (35), to the action of the pressure prevailing in said space (24) of variable volume.

4. Hydraulic pump according to claim 3, characterized in that the control of the flow of the pump is coupled to the member (36) used for adjusting the spring (35) of the slide valve (32) and its action is directed towards increasing the force of said spring in order to cause a reduction of the pump output rate.

5. Hydraulic pump according to claim 1, characterized in that an accumulator (60) of the fluid delivered by the pump is placed on a delivery conduit (59) downstream of the delivery valves (21) of each of the chambers (18, 19).

6. Hydraulic pump according to claim 1, characterized in that at least one accumulator of fluid (41) is placed on the supply conduits (47, 22) of each chamber (18, 19), upstream of the suction valve (20) corresponding to said chambers.

7. Hydraulic pump according to any one of the preceding claims, characterized in that a booster pump (40) driven by an auxiliary motor (51) and sucking up fluid from a fluid reservoir, is connected, via its delivery chamber (46), on the one hand, with the supply pipe of each chamber (18, 19) upstream of its suction valve (20) and of the corresponding accumulator (41), and on the other hand, with the space (24) of variable volume.

8. Hydraulic pump according to claim 7, characterized in that said booster pump (40) essentially comprises a piston (42) moving inside a cylindrical chamber (43) of which the face opposite that of the piston (42) is equipped with a suction valve (44) communicating with the reservoir and with a delivery valve (45) communicating with its delivery pipe (47).

9. Hydraulic pump according to claim 8, characterized in that the piston (42) and chamber (43) of the booster pump (40) are constituted by annular members placed inside a housing (114) around a cylindrical portion of the pump body (14), preferably co-axially to said pump body.

10. Generator of pressurized hydraul.ic fluid, using a hydraulic pump according to any one of claims 1 to 9, comprising an internal combustion engine (1) of which the piston (4) is coupled to the piston (16) of the hydraulic pump (2), characterized in that said engine is a free piston type engine, known per se, and in that the piston (16) of the hydraulic pump (2) is placed co-axially to the piston (4) of the engine in order to constitute therewith a monobloc movable assembly with no mechanical link with the outside.

11. Generator according to claim 10, characterized in that the cylinder (15) of the hydraulic pump extends at least partly inside the hollow piston (4) of the engine, and in that the piston rod (17) of the hydraulic pump is coupled to the engine piston on the wall thereof which defines the combustion chamber.

12. Generator according to any one of claims 10 and 11, characterized in that the piston (42) of the booster pump (40) is coupled to an auxiliary engine (51) with single-acting piston, said piston (52) of said auxiliary engine being subjected to the action of the compressed air contained in the bounce-chamber (8) of the engine (1).

13. Generator according to claim 12, characterized in that the piston (52) of the auxiliary engine (51) is subjected to the action of a spring (55) which tends to return it to the rest position.
